# FASCICULE DE BREVET EUROPEEN

(11) **EP 1 518 299 B1**
(45) Date de publication et mention de la délivrance du brevet: **30.07.2008**
(21) Numéro de dépôt: 03748193.4
(22) Date de dépôt: 01.07.2003
(51) Int. Cl.: H01R 13/24, H01R 13/44

(54) **CONNECTEUR ELECTRIQUE A CONTACTS EN BOUT POUR COURANTS DE FORTES INTENSITES**
ELEKTRISCHER VERBINDER MIT DRUCKKONTAKTEN FÜR STARKE STRÖME
ELECTRICAL CONNECTOR WITH END CONTACTS FOR HIGH-INTENSITY CURRENTS

(30) Priorité: 02.07.2002 FR 0208225
(43) Date de publication de la demande: 30.03.2005
(73) Titulaire: Société d'Exploitation des Procédés Maréchal (SEPM), société anonyme, F-94417 Saint Maurice Cédex (FR)
(72) Inventeur: MARECHAL, Gilles, F-75004 Paris (FR)
(74) Mandataire: Chambon, Gérard
(86) Numéro de dépôt international: PCT/FR2003/002031
(87) Numéro de publication internationale: WO 2004/006392

(56) Documents cités:
- FR-A- 1 398 945
- FR-A- 2 709 025
- FR-A- 2 810 804
- GB-A- 2 166 913
- US-A- 4 884 864

## Description

L'invention concerne un connecteur électrique à contacts en bout pour courants de fortes intensités et en particulier, mais non exclusivement, un connecteur unipolaire.

Il est connu que pour répondre aux normes en vigueur en vue d'assurer la sécurité des personnes et des biens, les appareils électriques doivent offrir un degré de protection minimum contre l'accès des pièces sous tension.

Pour vérifier qu'une telle protection est respectée, on utilise un doigt d'épreuve articulé défini selon une norme.

Les essais consistent à ne pas pouvoir réaliser un contact entre le doigt d'épreuve normalisé et les parties sous tension de l'appareil à tester en tentant d'introduire le doigt d'épreuve dans toutes les positions possibles.

Dans le domaine des connecteurs, une protection peut être obtenue en protégeant chaque contact sous tension par un volet ou en le plaçant très en retrait dans une enveloppe isolante afin que le doigt d'épreuve ne puisse pas l'atteindre.

Toutefois, dans le cas des courants forts, c'est-à-dire de forte intensité (par exemple supérieure à 200 A) et utilisant des tensions supérieures à 50 volts, les conducteurs et les éléments de contact dans les appareils connus présentent des sections importantes de passage du courant, qui sont incompatibles avec une protection seulement par l'enveloppe isolante puisque le diamètre des éléments de contact devient proche ou supérieur au diamètre maximum du doigt d'épreuve.

Pour les connecteurs multipolaires, la solution peut consister à disposer les contacts sur un cercle en les rendant inaccessibles au doigt d'épreuve au moyen d'un disque de sécurité rotatif. Cette solution est notamment inapplicable aux connecteurs unipolaires qui comportent leurs contacts au centre.

C'est pourquoi jusqu'à présent pour de tels courants et plus particulièrement pour les connecteurs unipolaires, une solution à broche et alvéole cylindriques particulière a été imaginée.

Dans cette solution, contrairement aux prises de courant industrielles, les contacts sous tension sont les broches dont les extrémités sont protégées par un isolant, comme par exemple dans le mode de réalisation décrit dans le brevet US 3,662,296.

De la sorte, la connexion électrique entre la broche sous tension et l'alvéole conjuguée peut s'effectuer sur une partie de la broche non accessible par le doigt d'épreuve.

Il est clair qu'une telle solution est inadaptée aux contacts en bout pour lesquels par définition la connexion électrique s'effectue entre l'extrémité d'une broche de contact et un contact élastique mobile sous pression, de telle sorte que l'extrémité de la broche ne peut évidemment pas être isolée.

C'est pourquoi pour les courants de fortes intensités qui utilisent des sections de conducteurs importantes, il était apparu impossible jusqu'à présent d'imaginer des contacts en bout du fait que les broches auraient des dimensions supérieures au doigt d'épreuve.

On a toujours cherché en effet à conserver une section maximale de passage du courant en vue en particulier de diminuer l'échauffement dû à l'effet Joule.

Il est bien connu en effet que l'échauffement d'un conducteur dû au passage d'un courant est proportionnel à sa résistance électrique qui est elle-même inversement proportionnelle à sa section selon la formule R = ρl/s (où « ρ » est une constante, « 1 » la longueur du conducteur et « s » sa section) et c'est pourquoi on a toujours cherché à concevoir chaque broche de contact avec une section sensiblement égale à celle du câble électrique auquel elle est reliée.

FR 1.398.945 décrit un connecteur électrique selon le préambule de la revendication 1.

Dans le cas d'un connecteur, l'inventeur a vaincu ce préjugé et propose un connecteur électrique à contact en bout pour courants de fortes intensités, formé d'un socle actif et d'une fiche munie d'au moins une broche de contact qui est reliée à un câble électrique et qui est destinée à coopérer avec un contact élastique du socle, ledit contact élastique étant logé dans un isolant dudit socle, tandis que ledit isolant est pourvu d'une ouverture de passage pour l'introduction de la broche de contact. Le connecteur selon l'invention est notamment remarquable en ce que la partie pénétrante de la broche de contact de la fiche présente une section droite sensiblement constante dont les dimensions sont au plus légèrement inférieures aux dimensions de la section droite de l'ouverture de passage de l'isolant du socle tandis que le câble électrique auquel la broche est reliée, présente une surface de section droite très supérieure à celle de la partie pénétrante de ladite broche et, par exemple, au moins deux fois supérieure.

En effet, si l'échauffement d'un conducteur est inversement proportionnel à sa section, il est par contre directement proportionnel à sa longueur. Cependant, pour une petite longueur de broche, l'échauffement supplémentaire dû à cette section réduite est relativement négligeable et se disperse aisément dans le câble.

Les notions de base dans le domaine de l'électricité ne pouvaient que détourner l'inventeur de la solution, lequel a su comprendre les limites qu'impose une formule élémentaire d'électricité dans le cadre particulier d'un connecteur électrique en constatant qu'une diminution de section sur une longueur très faible avait peu d'incidence sur la résistance et donc l'échauffement dans le connecteur.

De préférence, pour un connecteur muni d'une broche cylindrique, l'ouverture de passage de l'isolant du socle est cylindrique tandis que les diamètres de ladite ouverture et de la partie pénétrante de la broche de la fiche sont inférieurs à 12mm pour, par exemple, un câble de section supérieure à 70 mm².

En effet, le doigt d'épreuve normalisé présente un diamètre maximal de 12 mm, et on comprend alors que le connecteur selon l'invention peut aisément subir avec succès l'essai du doigt d'épreuve tout en permettant l'utilisation de courants de fortes intensités.

Toutefois, le doigt d'épreuve présente une forme qui rappelle celle d'un doigt humain et qui s'amincit donc vers son extrémité. De la sorte, il faut déterminer le bon choix de la longueur utile de la broche et de sa section.

On sait qu'une section plus importante de la broche est favorable à un abaissement de l'échauffement mais a contrario, une plus grande section nécessite un plus grand diamètre de l'ouverture de passage de l'isolant et donc une plus grande profondeur de pénétration du doigt d'épreuve, d'où une épaisseur plus importante de l'isolant et en fin de compte une plus grande longueur de la broche, ce qui augmente l'échauffement.

L'inventeur a ainsi découvert que pour offrir une moindre résistance et diminuer l'échauffement, il ne fallait pas nécessairement une section la plus grande possible pour la broche qui serait voisine des 12 mm du diamètre maximal du doigt d'épreuve.

C'est pourquoi on peut par exemple préconiser selon l'invention un diamètre de la broche compris entre 5 et 9 mm pour une longueur de 6 à 15 mm, cette longueur étant d'autant plus grande que ledit diamètre est plus grand, tandis que le diamètre de l'ouverture de passage de l'isolant est légèrement supérieur à celui de la broche et que l'épaisseur de l'isolant à traverser est égale à la longueur de la partie pénétrante de ladite broche diminuée de la longueur nécessaire pour la compression supplémentaire souhaitée pour le contact élastique.

Il a notamment été trouvé des valeurs avantageuses et en particulier un diamètre de la broche compris entre 6,5 mm et 6,9 mm pour une longueur de sa partie pénétrante comprise entre 7,8 mm et 8,2 mm, le diamètre de l'ouverture de passage de l'isolant et son épaisseur étant adaptés comme précisé ci-avant.

Bien que l'invention concerne des connecteurs unipolaires ou non, elle est particulièrement intéressante pour constituer un dispositif unipolaire, la fiche et le socle ne comportant alors chacun qu'un seul contact.

L'invention concerne bien sûr en outre une fiche ou un socle pris séparément destinés à constituer un connecteur du type précité.

L'invention sera bien comprise à la lecture de la description qui va suivre et qui se réfère aux dessins annexés dans lesquels :
- la figure 1 représente en coupe et en partie un connecteur selon l'invention, en début de manoeuvre de connexion,
- la figure 2 correspond à la figure 1 en position de connexion.

Le connecteur représenté sur les dessins est ici un connecteur unipolaire comportant un socle 1 et une fiche 2 destinés à s'accoupler entre eux.

Le socle 1 comporte un isolant 3 monté dans un carter 4 et dans lequel est aménagé un logement 5 pour un contact élastique 6 à pression.

Comme le montrent les dessins, le contact élastique 6 est dans cet exemple constitué d'une tête de contact 7 munie par exemple d'une pastille d'argent, d'une tresse conductrice 8 et d'un ressort 9 de telle sorte que la tête de contact 7 est mobile par compression et expansion dudit ressort 9 et de la tresse 8.

L'isolant 3 est pourvu d'une ouverture de passage cylindrique 10 ouvert vers l'extérieur.

Le socle 1 qui vient d'être décrit est destiné à être accouplé avec la fiche 2 du connecteur, laquelle fiche est pourvue d'une broche cylindrique de contact 11 prévue pour constituer un contact en bout avec le contact élastique mobile 6 sur la tête 7 duquel la broche vient prendre appui comme le montrent les dessins, la broche 11 étant ici également pourvue comme la tête 7 d'une pastille d'argent à son extrémité.

En effet, au cours de l'accouplement de la fiche 2 dans le socle 1, la broche 11 de la fiche s'introduit dans l'isolant 3 par son ouverture de passage 10 jusqu'à venir solliciter la tête de contact 7 du contact 6 qu'il fait reculer par exemple de 4 à 5 mm, c'est-à-dire de la longueur que l'on a déterminée pour la compression supplémentaire voulue du contact élastique mobile, celui-ci étant déjà précontraint dans son logement.

La figure 1 montre la fiche 2 dans le socle 1 en début de connexion tandis que sur la figure 2, la fiche 2 est complètement accouplée, la connexion étant assurée.

A cet effet, divers autres moyens de guidage et de verrouillage sont évidemment prévus, comme une bague de connexion 12, une jupe intérieure 13 qui coopère avec un joint annulaire d'étanchéité 14.

Le socle est ici classiquement actif, le contact élastique mobile 6 étant sous tension électrique.

La broche de contact 11 de la fiche qui est destinée à prendre le courant est pourvue d'une tête de sertissage 15 (en une ou plusieurs pièces) dans laquelle est serti un câble électrique 16, lequel est, par exemple, relié à un appareil électrique à alimenter.

On comprend que le contact 6 du socle, même sous tension, n'est pas facilement accessible du fait qu'il est entièrement logé dans l'isolant 3.

Pour atteindre ce contact, il faut passer par l'ouverture de passage 10 et afin de satisfaire le test du doigt d'épreuve comme expliqué ci-avant, il suffit que ladtie ouverture de passage 10 possède un diamètre suffisamment petit sur une certaine longueur correspondant à l'épaisseur de l'isolant à cet endroit.

De ce fait, on comprend que la broche 11, où du moins la partie pénétrante de celle-ci, doit également posséder un diamètre au plus légèrement inférieur à celui de l'ouverture de passage 10.

Comme le montrent les dessins, le diamètre de la broche 11, ou d'au moins sa partie pénétrante, a été fortement réduit par rapport au diamètre du câble 16 qui permet d'assurer le passage d'un courant de forte intensité pour un voltage supérieur à 50 volts.

Sur les dessins, on peut voir un câble 16 dont le diamètre est égal à plusieurs fois celui de la broche 11, un câble sensiblement identique étant en outre représenté sur les dessins pour le contact 6 du socle 1.

En fait, le câble peut ainsi présenter une section très supérieure à celle de la broche, et, par exemple, environ deux fois la section de celle-ci pour un courant de 250 A.

En considérant un diamètre maximal de 12 mm pour le doigt d'épreuve, il n'y a pas nécessairement avantage à se rapprocher de ce diamètre pour la broche 11.

En fait, à partir du doigt d'épreuve, une profondeur de pénétration donnée dans l'isolant détermine le diamètre de l'ouverture de passage de celui-ci.

On connaît ainsi pour une profondeur de pénétration voulue le diamètre maximal de l'ouverture de passage de l'isolant et son épaisseur minimale qui correspond à ladite profondeur de pénétration.

Il est alors facile d'en déduire le diamètre maximal et la longueur minimale de la broche. Il est en effet clair que le diamètre maximal de la broche correspond au diamètre maximal de l'ouverture de passage de l'isolant diminué du jeu nécessaire pour son introduction tandis que sa longueur minimale est égale à l'épaisseur minimale de l'isolant augmentée de la longueur d'écrasement supplémentaire du contact élastique mobile.

Ainsi l'inventeur a pu déterminer des couples de valeurs : (diamètre de l'ouverture de passage de l'isolant, épaisseur de l'isolant) auxquels correspondent les couples de valeurs : (diamètre de la broche, longueur de la broche).

Selon les besoins, on peut privilégier la plus faible épaisseur de l'isolant, par exemple pour des raisons d'encombrement et/ou de coût, ou la moindre résistance de la broche en vue d'un accroissement minimal de l'échauffement, etc.

On peut ainsi préconiser un diamètre de la broche compris entre 5 et 9 mm pour une longueur de 6 à 15 mm, la longueur étant d'autant plus grande que le diamètre est plus grand et plus particulièrement encore, pour réduire au mieux l'échauffement et donc le rapport longueur/surface, l'inventeur propose le couple de valeurs avantageux suivant : un diamètre de 6,7 mm pour une longueur de 8 mm.

Les valeurs précitées, comme les dessins, montrent que la broche devient ainsi une sorte de téton de contact.

Comme déjà dit, l'inventeur a vaincu le préjugé pour ce cas d'espèce qui était de vouloir conserver une section des conducteurs et des broches sensiblement constante pour le passage du courant et de même il a su réaliser qu'il fallait tenir compte des couples de valeurs longueur-section et ne pas s'arrêter à la seule section pour optimiser le type de connecteur.

De plus, du fait de la réduction du diamètre de la partie pénétrante de la broche 11 et de la même manière de la tête 7 du contact 6, on réduit les surfaces de contact munies d'une pastille d'argent et ainsi le coût de fabrication.

Enfin, si le mode de réalisation représenté et qui est donné à titre d'exemple, concerne un connecteur unipolaire, il est clair qu'il pourrait s'agir d'un connecteur muni de plusieurs contacts, ou encore d'un ensemble formé d'une pluralité de connecteurs unipolaires.

## Revendications

1. Connecteur électrique à contacts en bout pour courants de fortes intensités, formé d'un socle actif (1) et d'une fiche (2) munie d'au moins une broche (11) de contact qui est reliée à un câble électrique (16) et qui est destinée à coopérer avec un contact élastique (6) du socle (1), ledit contact élastique (6) étant logé dans un isolant (3) dudit socle, tandis que ledit isolant est pourvu d'une ouverture de passage (10) pour l'introduction de la broche (11) de contact, connecteur ***caractérisé* en ce qu'**au moins la partie pénétrante de la broche (11) de contact de la fiche présente une section droite sensiblement constante dont les dimensions sont au plus légèrement inférieures aux dimensions de la section droite de l'ouverture de passage (10) de l'isolant (3) du socle (1) tandis que le câble électrique (16) auquel la broche (11) est reliée, présente une surface de section droite très supérieure à celle de la partie pénétrante de ladite broche.

2. Connecteur selon la revendication 1 ***caractérisé* en ce que** le câble électrique (16) auquel la broche (11) est reliée, présente une surface de section droite au moins égale à deux fois celle de la partie pénétrante de ladite broche.

3. Connecteur selon l'une des revendications 1 et 2 muni d'une broche cylindrique, ***caractérisé* en ce que** l'ouverture de passage (10) de l'isolant (3) du socle (1) est cylindrique tandis que les diamètres de ladite ouverture (10) et de la partie pénétrante de la broche (11) de la fiche sont inférieurs à 12 mm.

4. Connecteur selon l'une des revendications 1 et 2, ***caractérisé* en ce que** le câble (16) présente une section supérieure à 70 mm².

5. Connecteur selon l'une des revendications 3 et 4, ***caractérisé* en ce que** la partie pénétrante de la broche (11) présente un diamètre compris entre 5 et 9 mm et une longueur comprise entre 6 et 15 mm, cette longueur étant d'autant plus grande que ledit diamètre est grand, tandis que le diamètre de l'ouverture de passage (10) de l'isolant est légèrement supérieur à celui de la broche et que l'épaisseur de l'isolant à traverser est égale à la longueur de la partie pénétrante de ladite broche (11) diminuée de la longueur nécessaire pour la compression supplémentaire souhaitée pour le contact élastique (6).

6. Connecteur selon la revendication 5, ***caractérisé* en ce que** le diamètre de la broche est compris entre 6,5 et 6,9 mm et la longueur de sa partie pénétrante est comprise entre 7,8 et 8,2 mm

7. Connecteur selon l'une des revendications 1 à 6, ***caractérisé en ce que*** la fiche (2) et le socle (1) ne comportent chacun qu'un seul contact (11,6) afin de constituer un connecteur unipolaire.

8. Fiche (2) destinée à constituer la fiche d'un connecteur électrique selon l'une des revendications 1 à 7.

9. Socle (1) destiné à constituer le socle d'un connecteur électrique selon l'une des revendications 1 à 7.

## Claims

1. Electrical connector with end contacts for heavy currents, formed by an active socket (1) and a plug (2) provided with at least one contact pin (11) which is connected to an electric cable (16) and which is designed to co-operate with an elastic contact (6) of the socket (1), said elastic contact (6) being housed in an insulator (3) of said socket, whereas said insulator is provided with a through opening (10) for the introduction of the contact pin (11), said connector being **characterised in that** at least the penetrating portion of the contact pin (11) of the plug exhibits a substantially constant straight section the dimensions of which are at most slightly less than the dimensions of the straight section of the through opening (10) of the insulator (3) of the socket (1), whereas the electric cable (16) to which the pin (11) is connected, exhibits a straight section surface which is much greater than that of the penetrating portion of said pin.

2. Connector according to claim 1, **characterised in that** the electric cable (16) to which the pin (11) is connected, exhibits a straight section surface at least equal to twice that of the penetrating portion of said pin.

3. Connector according to one of claims 1 and 2 provided with a cylindrical pin, **characterised in that** the through opening (10) of the insulator (3) of the socket (1) is cylindrical, whereas the diameters of said opening (10) and of the penetrating portion of the pin (11) of the plug are less than 12 mm.

4. Connector according to one of claims 1 and 2, **characterised in that** the cable (16) exhibits a section greater than 70 mm².

5. Connector according to one of claims 3 and 4, **characterised in that** the penetrating portion of the pin (11) exhibits a diameter of between 5 and 9 mm and a length of between 6 and 15 mm, this length increasing as said diameter increases, whereas the diameter of the through opening (10) of the insulator is slightly greater than that of the pin and the thickness of the insulator to be passed through is equal to the length of the penetrating portion of said pin (11) minus the length necessary for the additional compression desired for the elastic contact (6).

6. Connector according to claim 5, **characterised in that** the diameter of the pin is between 6.5 and 6.9 mm and the length of its penetrating portion is between 7.8 and 8.2 mm.

7. Connector according to one of claims 1 to 6, **characterised in that** the plug (2) and the socket (1) each have only one contact (11, 6) in order to constitute a single pole connector.

8. Plug (2) designed to constitute the plug of an electrical connector according to one of claims 1 to 7.

9. Socket (1) designed to constitute the socket of an electrical connector according to one of claims 1 to 7.

## Patentansprüche

1. Elektrischer Verbinder mit Endkontakten für Ströme mit starker Intensität, umfassend eine aktive Buchse (1) und einen Stecker (2), der mindestens einen Kontaktstift (11) aufweist, der mit einem elektrischen Kabel (16) verbunden ist und der dafür ausgelegt ist, mit einem elastischen Kontakt (6) der Buchse (1) zusammenzuwirken, wobei der elastische Kontakt (6) in einem Isolator (3) der Buchse angeordnet ist, wobei der Isolator eine Durchgangsöffnung (10) zum Einführen des Kontaktstifts (11) aufweist, wobei der Verbinder
**dadurch gekennzeichnet ist, dass**
zumindest der eindringende Abschnitt des Kontaktstifts (11) des Steckers einen deutlich konstanten Querschnitt aufweist, dessen Abmessungen geringfügig kleiner als die Querschnittsabmessungen der Durchgangsöffnung (10) des Isolators (3) der Buchse (1) sind, während das elektrische Kabel (16), mit welchem der Stift (11) verbunden ist, eine Querschnittsfläche aufweist, die viel größer als diejenige des eindringenden Abschnitts des Stifts ist.

2. Verbinder nach Anspruch 1, **dadurch gekennzeichnet, dass** das elektrische Kabel (16), mit welchem der Stift (11) verbunden ist, eine Querschnittsfläche aufweist, die zumindest doppelt so groß wie diejenige des eindringenden Abschnitts des Stifts ist.

3. Verbinder nach einem der Ansprüche 1 und 2 mit einem zylindrischen Stift, **dadurch gekennzeichnet, dass** die Durchgangsöffnung (10) des Isolators (3) der Buchse (1) zylinderförmig ist, wobei die Durchmesser der Öffnung (10) und des eindringenden Abschnitts des Stifts (11) des Steckers kleiner als 12 mm sind.

4. Verbinder nach einem der Ansprüche 1 und 2, **dadurch gekennzeichnet, dass** das Kabel (16) eine Querschnittsfläche größer 70 mm² aufweist.

5. Verbinder nach einem der Ansprüche 3 und 4, **dadurch gekennzeichnet, dass** der eindringende Abschnitt des Stifts (11) einen Durchmesser zwischen 5 und 9 mm und eine Länge zwischen 6 und 15 mm aufweist, wobei die Länge umso größer ist, je größer der Durchmesser ist, wobei der Durchmesser der Durchgangsöffnung (10) des Isolators geringfügig größer als derjenige des Stifts ist und die Dicke des zu durchdringenden Isolators gleich der Länge des eindringenden Abschnitts des Stifts (11) abzüglich der für die gewünschte zusätzliche Kompression des elastischen Kontakts (6) erforderlichen Länge ist.

6. Verbinder nach Anspruch 5, **dadurch gekennzeichnet, dass** der Durchmesser des Stifts zwischen 6,5 und 6,9 mm beträgt und die Länge des eindringenden Abschnitts desselben zwischen 7,8 und 8,2 mm beträgt.

7. Verbinder nach einem der Ansprüche 1 bis 6, **dadurch gekennzeichnet, dass** der Stecker (2) und die Buchse (1) nur einen einzigen Kontakt (11, 6) umfassen, sodass sie einen einpoligen Verbinder bilden.

8. Stecker (2), der dafür ausgelegt ist, den Stecker eines elektrischen Steckverbinders entsprechend einem der Ansprüche 1 bis 7 darzustellen.

9. Buchse (1), die dafür ausgelegt ist, die Buchse eines elektrischen Steckverbinders gemäß einem der Ansprüche 1 bis 7 darzustellen.
